# EUROPÄISCHE PATENTSCHRIFT

(11) **EP 3 919 246 B1**
(45) Veröffentlichungstag und Bekanntmachung des Hinweises auf die Patenterteilung: **23.10.2024**
(21) Anmeldenummer: 20000206.1
(22) Anmeldetag: 02.06.2020
(51) Int. Cl.: B27M 1/02, B27C 5/08, B27M 3/28

(54) **VERFAHREN ZUR HERSTELLUNG VON HOLZSTÄBEN FÜR VERLEIMDÜBEL**
METHOD FOR PRODUCTION OF WOODEN DOWELS FOR GLUED WALL PLUGS
PROCÉDÉ DE FABRICATION DE TIGES EN BOIS POUR CHEVILLES À COLLER

(43) Veröffentlichungstag der Anmeldung: 08.12.2021
(73) Patentinhaber: Universitatea Stefan cel Mare Suceava - Romania, 720229 Suceava (RO)
(72) Erfinder: Gutt, Gheorghe, 720229 Suceava (RO); Dimian, Mihai, 720229 Suceava (RO); Popa, Valentin, 720229 Suceava (RO); Sonia, Amariei, 720229 Suceava (RO)

(56) Entgegenhaltungen:
- US-A- 2 681 086

## Beschreibung

Die Erfindung betrifft ein Verfahren, zur Herstellung zylindrischer Holzstäbe die auf der Oberfläche ein Netzwerk, schraubenförmiger gekreuzter Rillen, erzeugt durch plastische Walzverformung, aufweisen, gemäß dem Oberbegriff des Anspruchs 1. Ein solches Verfahren ist aus dem Dokument US2681086A bekannt.

Die Hauptanwendung dieser Holzstäbe ist für die Erzeugun von Verleimdübeln für die Möbelindustrie, insbesondere für die Verbindung von Möbelteilen aus Massivholz.

Holzverleimdübel sind Hilfselemente, die in der Möbelindustrie für starre Verbindung verschiedener Möbelteile verwendet werden. Der Rohstoff für die Herstellung von Holzdübeln sind glatte oder gerillte zylindrische Holzstäbe, aus denen auf automatischen Maschinen Dübel, vorgegebener Länge, abgeschnitten werden.

Die Anforderungen an Holzdübel beziehen sich auf mechanische Festigkeit und auf Gewährleistung einer hohen zeitlichen Haltbarkeit, die mindestens der Nutzungsdauer der Möbel entsprechen muss.

Die mechanische Festigkeit wird durch die geeignete Auswahl der Holzarten für die Herstellung von Holzstäben, aus denen die Dübel produziert werden, durch die geeignete Dimensionierung der Dübel, hinsichtlich ihres Durchmessers und ihrer Länge, sowie durch die Sicherstellung einer ausreichenden Menge Leim, gleichmäßig verteilt auf der gesamten Verbbindungsfläche, gesichert.

Die Haltbarkeit der Verleimung ergibt sich aus der Größe der Kontaktfläche zwischen dem Holzdübel und dem verleimten Möbelelement, sowie aus der Art und Qualität des verwendeten Leims.

Für die Verleimung von Möbelelementen klassischer Möbel mit Faserholzstruktur werden derzeit zylindrische Holzdübel mit glatter Oberfläche aber auch zylindrische Holzdübel mit längsgerillter Oberfläche, verwendet.

Glatte zylindrische Stäbe für die Erzeugung von Verleimdübeln werden durch paralleles Längsfräsen von Holzlatten erhalten. Nach dem Durchgang einer Holzlatte zwischen einem Oberfräser und einem Unterfräser, die jeder ein Schneidprofil mit mehreren Halbkreisen aufweisen resultieren, entsprechend der Lattenbreite, gleichzeitig vier bis acht zylindrische Holzstäbe

Längsgerillte zylindrische Holzdübel werden ebenfalls durch Längsfräsen von Holzlatten erhalten. Der Unterschied zur Erzeugung glatter zylindrischer Holzstäbe besteht darin, dass die beiden Fräser gezahnte Halbkreise besitzen. Das Ergebnis sind die gleichzeitige Produktion von vier bis acht zylindrischen Holzstäben mit parallelen Längsrillen, wobei die Vertiefung zwischen zwei Rillen durch Entfernen des Holzmaterials, durch spanendes Fräsen, erhalten wird.

Obwohl bei Holzdübeln, produziert aus glatten zylindrischen Holzstäben, die Kontaktfläche mit den Montagelöchern in den Möbelelementen größer ist als bei Dübeln mit längsgerillter Kontaktfläche, werden Letztere bevorzugt, da das Vorhandensein von Rillen durch die Kanäle zwischen den Flanken eine größere Menge Leim in den Verbindungsbereich bringt als zylindrische Dübeln mit glatter Kontaktfläche

Für Möbel aus Massivholz, die eine hochwertige Verleimung erfordern, die wiederum eine hohe Festigkeit und Haltbarkeit gewährleistet, werden zylindrische Holzdübel mit Rillen, mit Durchmessern von 8 mm, 10 mm und 12 mm verwendet wobei die Rillen vorwiegend durch Walzverformung erzeugt werden. Für die Herstellung dieser Art von Holzdübeln werden lange zylindrische Holzstäbe als Rohmaterial verwendet deren Oberfläche, unter Verwendung von zwei Verfahren, unter einem gewissen Druck walzverformt wird.

Bei einem Walzverformungsverfahren werden in der ersten Phase aus glatten Holzstäben, mit quadratischem Querschnitt, mithilfe von Rotationsfräsern, zylindrische Holzstäbe erzeugt, derer Durchmesser dem Enddurchmesser der aus diesen Stäben erhaltenen Holzdübeln, entspricht.

In der zweiten Phase dieses Verfahrens werden die glatten zylindrischen Holzstäbe, mithilfe von zwei angetriebenen Stahlrädern, die jedes auf einem Halbkreis radial angeordnete Rillen besitz, an de Oberfläche plastisch verformt, die Endprodukte sind Holzstäbe mit parallelen Rillen, orientiert in Längsrichtung.

Bei einem anderen Verfahren, den Autoren aus ihrem eigenen Dokument "Verfahren zur Herstellung von Holzstäben mit Kreuzerillen", Akte OSIM A0/218.27.04.202, bekannt, geht man in der ersten Phase auch von glatten Holzstäben mit quadratischem Querschnitt aus, die durch Fräsen in zylindrische glatte Holzstäbe verwandelt werden, deren Durchmesser ebenfalls dem vorgeschriebenen Durchmesser der Verleimdübel entspricht.

In der zweiten Phase werden diese Holzstäbe, nacheinander, zwischen drei oder vier zylindrischen drehenden Zahnräder verform. Das Ergebnis ist ein Holzstab, auf dessen Oberfläche sich, erzeugt durch plastische Walzverformung, schraubenförmige Rillen, befinden, derer Neigung nach recht oder nach links ist.

Gerillte Dübel, erzeugt aus Holzstäben denen die Rillen entweder durch plastische Walzlängsverformung oder durch plastische schraubenförmige Walzverformung von zylindrischen glatten Holzstäben erhalten werden, weisen im Vergleich zu Dübeln bei
denen die Rillen durch Fräsen zylindrischer glatter Holzstäbe erhaltenen werden, eine bessere Qualität auf. Diese bessere Qualität ergibt sich aus der Tatsache, dass für die durch plastische Walzverformung erhaltenen Dübel, in den Kanälen zwischen den Rillen aufgenommenen Wasserleim, kurz nach dem Zusammenbau der Möbelelemente, quellt und dadurch eine fast vollständige Wiederherstellung des Anfangsdurchmessers der zylindrischen Form bewirkt. Die Kontakt- und Klemmfläche der Möbelelemente ist somit im Vergleich zu denen, durch Fräsen, hergestellten gerillten Dübeln groß da bei den Letzteren die Hälfte, der Dübeloberfläche, durch spanendes Fräsen der zylindrischen Holzstäbe entfernt wurde.

Sowohl die Dübel mit Rillen produziert durch plastische Walzverformung, als auch Dübel mit längsgefrästen parallelen Rillen, weisen einen Nachteil auf, nämlich dass bei derer Eindrücken in das Möbelelement ein Teil des Leims, durch den Schlupf, unter der Pumpenwirkung des eingedrückten Dübels, an die Oberfläche steigt.

Einen signifikanten Unterschied gibt es aber zwischen zylindrischen Holzstäben mit schraubenförmigen Rillen, erhalten durch plastische Walzverformung und den Holzstäben mit parallelen Längsrillen, erhalten ebenfalls durch plastische Walzverformung. Die Dübel, produziert aus Holzstäben mit schraubenförmigen Rillen, weisen eine größere Länge des Kanals zwischen den Flanken auf, als die Dübel produziert aus Holzstäben mit parallelen Rillen. Entsprechend ist auch die in den Schlupf gebrachte Leimmenge bei den Ersten größer als bei der zweiten. Gleichzeitig bewirkt die größere Länge des Kanals zwischen den Flanken der Schraubenrillen eine stärkere Bremsung der Bewegung des Leims zur Möbeloberfläche, infolge der Pumpenwirkung des eingetriebenen Holzdübels.

Es ist die Aufgabe der Erfindung, ein Verfahren bereitzustellen, mithilfe dessen hochwertige Holzstäbe, für die einfache, zuverlässige und hochwertige Produktion von Verleimholzdübeln, gesichert wird.

Die durch die Erfindung gelöste Aufgabe besteht in der Beschreibung eines automatischen Verfahrens zur Herstellung von zylindrischen Holzstäben, die auf der Oberfläche ein Netz von schraubenförmigen gekreuzten Rillen, mit kleiner Steigung, aufweisen.

Das Verfahren zur Herstellung von zylindrischen Holzstäben mit Kreuzrillen beinhaltet drei aufeinanderfolgende Etappen.

In der ersten Etappe werden Holzstäbe mit quadratischen Querschnitt aus einem Magazin automatisch in einen rotierenden Fräser vorgeschoben.

In der zweiten Etappe erfolgt das radiale Fräsen der Holzstäbe mit quadratischem Querschnitt, um diese in zylindrische glatte Holzstäbe zu verwandeln. Dieser Arbeitsgang ist gefolgt von einer plastischen Walzverformung der Oberfläche der zylindrischen Holzstäbe, dass zu zylindrischen Holzstäben, mit schraubenförmigen Rillen nach links geneigt, führt.

In der dritten Etappe erfolgt eine zusätzliche Walzverformung der Holzstäbe mit schraubenförmigen nach links geneigten Rillen. Diese zusätzliche Verformung führt zu schraubenförmigen nach rechts geneigten Rillen, die über die nach links geneigten Rillen überlappt sind. Das Ergebnis ist ein Netzwerk von schraubenförmigen Kreuzrillen, mit kleiner Steigung, dessen Rillen nach links und nach rechts geneigt sind. In diesem Netzwerk liegen die Spitzen und die Tiefen der Kanäle, zwischen den Flanken der Rillen, zwischen 0,5 mm und 0,7 mm.

Die maschinelle automatische Einrichtung, die dass erfindungsgemäßige Verfahren materialisiert, hatt alle Arbeitsvorgängen in einem kontinuierlichen Fluss, und besteht aus drei Grundeinheiten:
- Eine Einheit zur automatischen Versorgung des Vorschubs mit Holzstäben mit quadratischem Querschnitt
- Eine Einheit zum zylindrischen Fräsen und zur plastischen Walzerformung der zylindrischen Holzstäbe mit der Neigung der Rillen nach links
- Eine Einheit zur plastischen Walzerformung der zylindrischen Holzstäbe mit der Neigung der Rillen nach links um diesen nach rechts geneigte Rillen zu überlappen.

Die Versorgungseinheit ist austauschbar und dient zur Sicherung eines automatischen und kontinuierlichen Vorschub der Holzstäbe mit quadratischem Querschnitt in Richtung der Fräs- und plastischen Walzverformungseinheit. Die Versorgungseinheit umfasst ein Schwerkraftvorschubmagazin, einen pneumatischen Vorschubzylinder und eine Führung mit quadratische Querschnitt. Die Austauschbarkeit wird mit drei verschiedenen Versorgungseinheiten für Holzstäbe mit den Seiten des quadratischen Durchlasses von 9 mm, 11 mm und 13 mm gesichert, was den Enddurchmessern von 8 mm, 10 mm und 12 mm für Holzstäbe mit gekreuzten Rillen entspricht.

Um das Verklemmen des der Holzstäbe im Schwerkraftvorschubmagazin zu vermeiden, müssen alle Holzstäbe eine Länge von 800 mm aufweisen. Der pneumatische Vorschubzylinder ist Teil eines elektropneumatischen Regelkreises der noch einen Rollenendschalter, ein Magnetventil und einem Mikroprozessor beinhaltet. Die Vorschubstange des pneumatischen Vorschubzylinders drückt den ersten Holzstab, mit quadratischem Querschnitt, aus dem Zufuhrmagazin in eine austauschbare Stahlführung, mit axialer Versorgung und pyramidenförmigem Einlass, dessen Durchgangskanal auch einen quadratischen Querschnitt aufweist und dessen Seitenmaß um 0,5 mm größer ist als das Maß einer Seite des Holzstabs. Im Folgenden drückt die Vorschubstange den Holzstab, mit quadratischem Querschnitt, in den Radialfräser der diesen, in einen zylindrischen Holzstab verwandelt.

Um den Vorschub des Holzstabs mit quadratischem Querschnitt zu gewährleisten, muss der Hub der Vorschubstange ausreichen bis sein zylindrisch gefräster Anfang in den Spalt zwischen drei Zahnräder eintritt, die ihrerseits, durch plastische Walzverformung, auf der Oberfläche des Holzstabes schraubenförmige Rillen mit der Neigung nach links, erzeugen. Von dem Moment an dem der Anfang des zylindrisch gefrästen Holzstabes von den drei Zahnrädern erfasst wird, entwickeln diese auch eine Zugkraft, welche den Vorschub des Holzstabs mit quadratischem Querschnitt in Richtung des Fräsers, und zugleich auch den Vorschub des zylindrisch gefrästen Teil des Holzstabes, in Richtung der zweiten plastischen Walzverformungseinheit, sichert. Der Hub der Vorschubstange wird von der elektronischen Steuerung überwacht. In der Zeit in der sich der Holzstab mit quadratischem Querschnitt linear in Richtung des Fräsers bewegt, ist die Fühlrolle des elektrischen Endschalters mit einer Seite, des Stabes mit quadratischem Querschnitt, in Kontakt. Nachdem, bewirkt durch den kontinuierlichen Vorschub, das Ende der Holzstange mit quadratischen Querschnitt, die Fühlrolle des elektrischen Endschalters passiert hat, aktiviert dieser den Mikroprozessor der seinerseits über das Elektroventil, die Luftzufuhr zum Pneumatikzylinder, sichert und die Vorschubstange in die Anfangsposition zurückzieht. Im Folgenden wird, über den automatischen Zyklus, eine neue Versorgung des Fräsers mit einem Holzstab mit quadratischem Querschnitt gesichert.

Die Rolle des Bedieners besteht nur in der periodischen Versorgung des Holzstablagers und im Eingriff, durch das Fenster des Holzstablagers, in der Situation, in der der Gravitationsvorschub der Holzstäbe mit quadratischem Querschnitt im Lager blockiert ist. Das Vorrücken der Holzstäbe im Lager muss vom Bediener nicht ständig überwacht werden, da eine mögliche Stauung der Holzstäbe von der elektronischen Steuerung erfasst wird, die sofort einen akustischen und optischen Alarm auslöst.

Die zylindrische fräs und plastische Walzverformungseinheit realisiert im ersten Teil das zylindrische Fräsen der Holzstäbe mit quadratischem Querschnitt und im zweiten Teil der Einheit die plastische Walzverformung der zylindrischen Holzstäbe, die im Folgenden auf der Oberfläche schraubenförmige Rillen, mit kleiner Steigung, nach links geneigt, aufweisen. Zu diesem Zweck verfügt die Einheit über einen Radialfräser, Fräser der je nach dem Durchmesser des zu bearbeitenden zylindrischen Stabes austauschbar ist und durch Aufschrauben auf eine Antriebscheibe aus Stahl montiert wird. Auf der Rückseite der Antriebsplatte sind drei zylindrische Zahnräder, aus gehärtetem Stahl, mit kleinem Modul angebracht, die auf Radiallagern montiert sind und eine plastische Walzverformung auf der Oberfläche des zylindrischen Holzstabes erzielen. Die drei Zahnräder sind radial in einem Winkel von 120° positioniert und bilden zwischen ihnen einen Spalt, in den ein gleichseitiges Dreieck eingeschrieben werden kann, zugleich bildet die Drehachse der Zahnräder mit der Symmetrieachse der bearbeiteten Holzstäbe einen Winkel von 15°, nach linksgeneigt.

Für einen bestimmten Durchmesser eines fertigen Holzstabs, der ein Netz gekreuzter Rillen aufweist muss, sowohl für die erste, als auch für die zweite plastische Walzverformungseinheit, die Bedingung erfüllt sein, dass zwischen den Seiten des Dreiecks, gebildet zwischen den drei Zahnrädern, ein Kreis mit einem Durchmesser, der mit 1,2 mm kleiner als der vorgeschriebene Durchmesser des fertigen Holzstabes ist, eingeschrieben werden kann. Der Mittelpunkt dieses Kreises muss genau mit der Drehachse des Fräsers übereinstimmen seinDie Bedingung, bezüglich des in das Dreieck eingeschriebenen Kreises, muss bei jedem Übergang zu einem anderen Bearbeitungsdurchmesser des zylindrischen Holzstabes erfüllt werden. Um die Anpassung an die drei verschiedenen Bearbeitungsdurchmesser zu sichern, ist die Symmetrieachse der zylindrischen Lagerachse der drei Radialkugellager der Walzverformungszahnräder mit 3 mm von der Symmetrieachse des Montagekegels, versetzt. Diese Anpassung sichert, eine exzentrische Bewegung der Zahnräder, die es ermöglicht, dass durch die Drehung um die Symmetrieachse der Kegel die Annäherung, oder die Entfernung, der Zahnräder von dem Holzstab erreicht wird. Zu diesem Zweck wird bei der Einstellung für einen neuen Durchmesser eine zylindrische Lehre aus gehärtetem und geschliffenem Stahl verwendet, deren Durchmesser 1,2 mm kleiner ist, als der Durchmesser des Endholzstabs der auf der Oberfläche ein Netz von gekreuzten Rillen aufweist. Die Lehre wird durch den zylindrischen Durchlass des Fräsers eingeführt, bis sich dieser zwischen den drei Zahnräder befindet. Die Einstellung und Ausrichtung erfolgt durch Lösen der Kegelspannmuttern der drei Zahnräder gefolgt von deren Drehung um die Kegel Symmetrieachse bis diese die Oberfläche der Lehre berühren. An diesem Punkt ist die Einstellung abgeschlossen und die Kegelspannmuttern werden festgeschraubt.

Die zweite plastische Walzverformungseinheit erzeugt schraubenförmige nach rechts geneigte Rillen, wobei diese denen nach links geneigten Rillen, erzeugt mit der ersten plastischen Walzverformungseinheit, überlappt sind. Abgesehen von zwei Unterschieden ist diese Einheit, vom Mass und von der Geometrie, identisch mit der ersten Einheit. Der erste Unterschied besteht darin, dass diese Einheit anstelle des Fräsers im vorderen Teil eine austauschbare, abhängig vom Durchmesser des zu bearbeitenden zylindrischen Stabes, eine zylindrische Führung, mit axialer Versorgung und kegelstumpfförmigem Einlass, besitzt. Der zweite Unterschied besteht darin, dass die drei Zahnräder einen Neigungswinkel, von 15°, nach rechts aufweisen, im Vergleich mit den drei Zahnräder der ersten Einheit die diesen Neigungswinkel, von 15° , nach links aufweisen.

Aufgrund des Eingriffs in die Oberfläche des zylindrischen Holzstabs führt jede Walze in den beiden plastischen Walzverformungseinheiten eine Drehbewegung um ihre eigene Achse und eine Planetenbewegung um den zylindrischen Holzstab aus. Unter diesen Bedingungen wirken die Zahnräder zusammen mit dem zu bearbeitenden Holzstab zu einer Schraub- Mutteranordnung (zylindrische Zahnräder - Mutter, zylindrischer Holzstab - Schraube). Nachdem die Vorschubstange des Pneumatikzylinders zurückgezogen wurde, entwickelt diese Anordnung eine Zugkraft die ausreichend ist um den Längsvorschub des verbliebenen Teils des Holzstabs, mit quadratischem Querschnitt, in Richtung des Fräsers, zugleich mit dem Vorschub des zylindrisch gefrästen Teiles des Holzstabs, in Richtung der zweiten Walzverformungseinheit, zu sichern.

Die Zahnräder der zweiten plastischen Walzverformungseinheit entwickeln eine identische Zugkraft, mit der in der ersten Einheit ausgeübten Kraft. Nach dem Verlassen der ersten plastischen Walzverformungseinheit wird der Längsvorschub des Holzstabs, zum Zweck der plastischen Verformung, nur von den drei Zahnräder der zweiten Walzverformungseinheit gemacht, wobei diese den Vorschub fortsetzten, bis der Holzstab die drei Zahnräder überquert. Nach dem Verlassen der Zahnräder dreht sich der Holzstab frei im zylindrischen Hohlraum der Hohlwelle des Antriebsmotors, bis dieser von dem nächsten Holzstab mit gekreuzten Rillen herausgeschoben wird.

Nach dem Verlassen der zweiten plastischen Walzverformungseinheit fallen die Holzstäbe in einen Auffangwagen, von wo aus sie eine Maschine zum Schneiden und Anfasen von automatischen Holzdübeln mit vorgegebenen Längen erreichen, die an den Enden mit 1x45° angefast sind und die auf der zylindrischen Oberfläche ein Netzwerk schraubenförmiger Kreuzrillen aufweisen.

Die Vorteile der Erfindung bestehen darin dass ein Netzwerk schraubenförmiger Kreuzrillen auf der Oberfläche von Verleimdübeln, erzeugt aus zylindrischen an der Oberfläche walzverformten Holzstäben, laut Erfindung, einerseits für eine erhöhte und gleichmäßige Menge an Leim beim Verbinden der Möbelelemente sorgt und andererseits das Herausdrücken des Leims, beim Einführen des Dübels, in den zu verbindenden Holzteil, stark verringert wird. Diese Vorteile werden durch Folgendes erreicht:
- Die Kanäle der gekreuzten schraubförmigen Rillen treffen sich auf der Oberfläche der zylindrischen Holzdübel, die aus Holzstäben mit gekreuzten schraubförmigen Rillen gefertigt werden, in entgegengesetzten Winkeln. Dieses bewirkt, dass die Ausströmrichtung des Leims, aus den Kanälen zwischen den Rillen, unter der Kolbenwirkung des Dübels, beim Einführen in das zylindrische Loch des Möbelelementes, bei jeder Kreuzung der Rillen in entgegengesetzter Richtung erfolgt. Dadurch wird verhindert dass der Leim in grossem Mass auf die Oberfläche des Möbelelementes austritt;
- Das durch kreuzförmige Rillen gebildete Netzwerk führt zu einer gleichmäßigen Verteilung des Leims über die gesamte Oberfläche des Holzdübels und auf der zylindrischen Innenoberfläche der Klebestelle des verleimten Möbelteiles;
- Kreuzrillen, bringen eine größere Menge an Leim in die Verbindungszone als parallele Rillen, dass sich günstig auf die Festigkeit und Haltbarkeit der Leimverbindung auswirkt;
- Leime auf Wasserbasis, die zur Verbindung von Möbelelementen mit Holzdübeln verwendet werden, führen dazu, dass nach dem Benetzen der Oberfläche des Holzdübels diese zeitlich quellen und eine fast glatte zylindrische Form annehmen, was sich ebenfalls günstig auf die mechanische Festigkeit und Haltbarkeit der Verleimung, führt.
- Im Folgenden ist eine Ausführungsform der Erfindung, in Verbindung mit Fig.1, Fig. 2, Fig.3, Fig.4, Fig.5, Fig.6 und Fig.7, gezeigt, die Folgendes darstellen:
   - Fig.1. Blockschaltbild der Herstellung von Holzstäben mit gekreuzten Rillen erhalten durch plastische Walzverformung mit Zahnrädern; Fig.2. Ansichten der plastischen Walzverformungsstruktur mit Zahnrädern; Fig.3. Ansicht eines Zahnrades zur Walzverformung; Fig.4. Ansicht der Stützelemente eines Zahnrades zur Walzverformung; Fig.5. Vorderansicht der Versorgungseinheit; Fig.6. Ansicht von oben und Schnitt der zylindrischen Fräs- und plastischen Walzverformungseinheit für die Erzeugung zylindrischer Holzstäbe mit nach links geneigten schraubenförmigen Rillen; Fig.7 Ansicht von oben und Schnitt der zylindrischen Fräs- und plastischen Walzverformungseinheit für die Erzeugung zylindrischer Holzstäbe mit nach rechts geneigten schraubenförmigen Rillen

Die Einrichtung, die das erfindungsgemäße Verfahren materialisiert, besteht aus drei Grundeinheiten: eine austauschbare Versorgung - und Vorschubeinheit **A,** eine Einheit **B,** für zylindrisches Fräsen und plastische Walzverformung und eine Einheit **C** zur plastischen Walzverformung.

Die Versorgung - und Vorschubeinheit **A** beinhaltet ein Lager **1,** mit Schwerkraftzufuhr für Holzstäbe **2** mit quadratischem Querschnitt, versehen mit einem Fenster ***f*,** zur Inspektion und Entstauung, einem austauschbarer Führungskörper **3** mit quadratischem Querschnitt und pyramidenstumpfförmigem Einlass, einem pneumatischen Zufuhrzylinder **4** mit einer Vorschubstange **5,** einem Elektroventil **6,** einem Mikroprozessor **7** und einem elektrischen Endschalter **8** mit Kontaktrolle und einem induktiven Sensor **8a.**

Die Fräseinheit **B** für zylindrisches Fräsen und plastische Walzverformung wandelt, in der ersten Phase die Holzstäbe **2** mit quadratischem Querschnitt in zylindrische glatte Holzstäbe **9,** um. In der zweiten Phase werden diese Holzstäbe durch plastische Oberflächenwalzverformung in zylindrische Stäbe **10** umgewandelt die auf ihrer Oberfläche schraubenförmige Rillen, mit kleiner Steigung, nach links geneigt, aufweisen. Die Einheit **B** besteht aus einer Antriebscheibe **11** aus Stahl, die mit Schrauben an ein Stahlgehäuse **12** montiert ist, das wiederum an der Vorderseite einer Hohlwelle **13,** eines elektrischen Antriebsmotors **14,** nach links drehend, angeschraubt ist. Die Hohlwelle **13** ist auf ihrer gesamten Länge zylindrisch axial gebohrt und hat am Hinterteil Führungskörper **15** mit kegelstumpfförmigem Einlass der je nach dem Durchmesser der Holzstäbe **10** austauschbar ist. Auf der Vorderseite der Antriebscheibe **11** aus Stahl ist durch Verschrauben ein Radialfräser **16,** montiert, der in Abhängigkeit vom vorgeschriebenen Durchmesser der zylindrischen Holzstäbe **9** austauschbar ist. Auf der Rückseite der Antriebscheibe **11** befindet sich eine Gruppe von Zanhrädern **17,18** und **19** mit kleinem Modul, die zur plastischen Walzverformung verwendet werden. Die Zahnräder haben jeweils einen Durchmesser von 32 mm, eine Anzahl von 60 Zähnen und eine Breite von 12 mm und erzeugen schraubenförmige Rillen mit einer Kanaltiefe zwischen den Flanken der Rillen von 0,5 bis 0,7 mm und sind radial um einen Winkel von 120° montiert. Jedes Zahrad zur Walzverformung hat eine Neigung von 15° zwischen seiner Drehachse und der Symmetrieachse des bearbeiteten Holzstabs. Die drei Zahnräder sind jedes auf ein Radiallager **20** montiert, das je mit zwei Seeger Ringen **21** und **22** gegen axiale Verschiebung verriegelt ist. Ihrerseits ist der Innenring jedes Lagers mit drei Muttern **23, 24** und **25** an die entsprechenden zylindrischen Axen **26** festgeschraubt. Die zylindrischen Axen **26** sind mit drei konischen Axen **27** verlängert, die ihrerseits mit drei Muttern **28, 29** und **30** an der Antriebscheibe aus Stahl **11** festgeschraubt sind. Um den Durchmesser der plastischen walzverformten Holzstäbe **10,** mit den nach links geneigten schraubenförmigen Rillen, einzustellen, ist die Symmetrieachse der zylindrischen Axen **26** drei Millimeter von der Symmetrieachse der konischen Axen **27** versetzt. Die plastische Walzverformungseinheit **C** produziert, zylindrische Holzstäbe **31** mit gekreuzten schraubförmiger Rillen, die aus der Überlappung der nach links geneigten schraubenförmigen Rillen, erzeugt mit der Gruppe der Zahnräder **17,18** und **19,** der Walzverformungseinheit **B,** mit den nach rechts geneigten schraubenförmigen Rillen, erzeugt mit einer Gruppe von Zanhrädern **32,33** und **34,** der Walzverformungseinheit **C,** entstehen. Die konischen Axen **27,** der Einheit **C,** werden mit drei Muttern **35,36** und **37** an der Rückseite der Antriebscheibe **38** festgeschraubt wobei die Innenringe der Radiallager **20,** sind mit anderen drei Muttern **39,40** und **41** angezogen sind

Die Einheit **C** hat im Vorderteil einen austauschbaren Führungskörper **42** mit kegelstumpfförmigem Einlass für die Gleitführung der Holzstäbe **10** mit nach links geneigten schraubenförmigen Rillen zu sichern. Zu der Einheit **C** gehört noch ein Stahlgehäuse **43,** das an der Hohlwelle **44,** eines elektrischen Antriebsmotors **45,** nach rechts drehend, verschraubt ist. Die Hohlwelle **44** ist über ihre gesamte Länge zylindrisch - zentrisch gebohrt und hat auf der Rückseite einen, mit Gewinde versehenen, austauschbaren Führungskörper **46** mit kegelstumpfförmigem Einlass.

Um den plastischen Verformungsdurchmesser für die plastisch verformten Holzstäbe und bei Einheit **C** einzustellen, ist auch bei dieser Walzverformungseinheit die Symmetrieachse der drei zylindrischen Axen **26** um drei Millimeter von der Symmetrieachse der drei konischen Axen **27** versetzt. Die drei Zahnräder der Einheit **C** haben einen Neigungswinkel von 15° der entgegengesetzt dem Neigungswinkel von 15° der drei Zahnräder der Einheit **B,** ist.

Das erfindungsgemäße Verfahren besteht aus folgenden Bearbeitungsvorgängen:
a) Manuelles Laden des Lagers **1,** der Einheit **A,** mit Schwerkraftzufuhr mit Holzstäben **2,** mit quadratischem Querschnitt. Die Holzstäbe fallen der Reihe nach in einem Führungskanal von wo sie pneumatisch von der Vorschubstange **5** durch den Führungskörper **3** zum Radialfräser **16** gedrückt werden. Die pneumatische Bewegung der Vorschubstange **5** setzt sich fort, bis das Ende des Holzstabstabs **9** in den leeren axialen Raum zwischen der Gruppe der Zahnräder **17,18** und **19** gelangt. Entsprechend dem Hubende wird die Vorschubstange **5** automatisch, in die Ausgangsposition zurückgezogen bis der Endschalter **8** den Verbrauch des ersten Holzstabs **2** meldet. In diesem Moment setzt der Mikroprozessor **7** das Magnetventil **6** unter Spannung, dieses lässt seinerseits Druckluft in den Pneumatikzylinder **4,** und die Vorschubstange **5,** versorgt den Radialfräser **16** mit einem folgenden Holzstab **2** mit quadratischem Querschnitt.
b) Fräsen der Holzstäbe **2,** mit quadratischem Querschnitt, in der Einheit **B,** mit dem Radialfräser **16,** um zylindrische glatte Holzstäbe **9** zu erhalten.
c) Plastische Walzverformung, in der Einheit **B,** der zylindrischen Holzstäbe **9,** um Holzstäbe **10,** mit den nach links geneigten schraubenförmigen Rillen, in einer Tiefe von 0,5 mm bis 0,7 mm, zu erhalten. Die Walzverformung erfolgt mit der Gruppe der Zahnräder **17,18** und **19** die auf der Antriebscheibe **11** aus Stahl montiert sind die mit einer Geschwindigkeit von 700 U/min, von dem elektrischen Antriebmotor **14,** nach links gedreht wird.
d) Plastische Walzverformung, in der Einheit **C,** der zylindrischen Holzstäbe **10,** mit schraubenförmigen nach links geneigten Rillen, um Holzstäbe **31** mit nach rechts geneigten schraubenförmigen Rillen, in einer Tiefe von 0,5 mm bis 0,7 mm, zu erhalten, Die Walzverformung in der Einheit **C** erfolgt mit der Gruppe von drei Zahnräder **32,33** und **34,** die auf einer anderen der Antriebscheibe **38** aus Stahl montiert sind und die auch mit einer Geschwindigkeit von 700 U/min, von einem elektrischen Antriebmotor **41,** nach rechts gedreht wird. Durch die Überlappung der nach links geneigten Rillen mit den nach rechts geneigten Rillen weisen die zylindrischen Holzstäbe **31,** auf ihrer Oberfläche, ein Netz gekreuzter nach links und nach rechts geneigten schraubenförmiger Rillen, auf. Die Zahnräder **17,18,19,32,33** und **34,** alle zur plastischen Walzverformung bestimmt, erreichen aufgrund der Drehbewegung der Antriebscheiben **11,** und aus Stahl, auf denen sie montiert sind, und durch ihren Kontakt mit den zu bearbeitenden Holzstäben **9** und **10,** eine Planetenbewegung, gegeben durch die Drehung um ihre eigene Symmetrieachse und eine Drehung um den Holzstab. Die Planetenbewegung bewirkt, dass die Zahnräder **17,18** und **19,** die mit dem Holzstab in Kontakt stehen, als ein der Mutter- Schrauben - System funktioniert dass eine Vorschubkraft entwickelt die ausreicht, um die Holzstäbe **2** mit einem quadratischen Querschnitt durch den Radialfräser **16** zu ziehen, nachdem sich die Vorschubstange **5** für einen neuen Vorschub zurückgezogen hat, Die gleiche Vorschubkraft sichert auch die Übernahme der Holzstäbe **10,** mit schraubenförmigen Rillen nach links geneigt, zwischen die Zahnräder **32,33** und **34,** welche schraubenfürmige, nach rechts geneigte, Rillen auf diese Holzstäbe aufbringen. Sobald die Holzstäbe **10** von diesen Zahnrädern aufgenommen werden, entwickelt deren Planetenbewegung auch eine Vorschubkraft, die sowohl den Vorschub der Holzstäbe **10** als auch den Vorschub der Holzstäbe **31** sichert bis das Ende der Letzteren, den Zahnradeingriff verlässt. Im Folgenden dreht sich der fertige Holzstab **31** frei in der Hohlwelle **44** bis der Vorschub des nächsten Holzstabes **31** diesen Holzstab, durch den austauschbarer Führungskörper **42** mit kegelstumpfförmigem Einlass, drückt. Die fertigen Holzstäbe, mit einem Netz von schraubförmigen Rillen, fallen in einen Transportwagen, von wo sie zu einer automatischen Dübelzuschneid- und Dübelanfasmaschine gelangen.

## Patentansprüche

1. Verfahren zur Herstellung von Holzstäben für Verleimdübel, in dem sechs Zahnräder, ein Pneumatikzylinder, ein Elektroventil, ein Rollenendschalter und
zwei
Elektromotoren verwendet werden, **dadurch gekennzeichnet, dass** um hochwertige Verleimdübel zu erzeugen, auf deren Oberfläche sich schraubenförmige Rillen,mit kleiner Steigung, kreuzen, für deren Realisierung eine spanende und zwei plastisch Walzverformungen verwendet werden, bei denen aus Holzstäben (**2**) mit quadratischen Querschnitt unter kontinuierlichem Vorschub zylindrische Holzstäbe (**9**) produziert werden, aus denen im Folgenden in einer ersten plastischen Walzverformung, zylindrische Stäbe (**10**) entstehen die auf der Oberfläche schraubenförmige Rillen, mit kleiner Steigung, mit den Rillen nach links geneigt aufweisen, und in einer folgenden zweiten plastischen Walzverformung der Holzstäbe (**10**), schraubenförmige Rillen, mit kleiner Steigung, mit den Rillen nach rechts geneigt aufweisen, das Resultat sind zylindrische Holzstäbe (**31**) auf deren Oberfläche sich ein Netzwerk, gekreuzter, schraubenförmiger Rillen befindet, die Umsetzung des Verfahrens erfolgt, gemäß der Erfindung, mit drei, in Serie montierten Einheiten, (**A**), (**B**) und (**C**).

2. Verfahren zur Herstellung von Holzstäben für Verleimdübel, nach Anspruch 1, **dadurch gekennzeichnet, dass** es einen Arbeitsfluss in folgender Reihenfolge aufweist: a) Automatische Zuführung, aus der Einheit (**A**), eines Holzstabes (**2**), mit quadratischem Querschnitt, zu einem Radialfräser (**16**), gehörig zur Einheit (B); b) Fräsen des Holzstabs (**2**) mit quadratischem Querschnitt zu einem zylindrischen Holzstab (**9**); c) Walzverformung, der Oberfläche des zylindrischen Holzstabs (**9**), gleichzeitig mit der Sicherung seines automatischen Vorschubs, um Holzstäbe (**10**) zu erhalten, die auf der Oberfläche schraubenförmige Rillen, mit kleiner Steigung aufweisen, deren Neigung nach links ist; d) Plastische Walzverformung, in der Einheit (**C**), des Holzstabes (**10**), mit schraubenförmigen Rillen, nach links geneigt, mit drei anderen Zahnrädern, um einen Holzstab zu erhalten, der auf der Oberfläche schraubenförmige Rillen aufweist, derer Neigung, nach rechts ist, wobei die letzteren, denen nach links geneigten Rillen, überlappt sind, das Endergebnis ist ein zylindrischer Holzstab (**31**), für die Verleimdübel Produktion, der auf seiner Oberfläche ein Netzwerk gekreuzter, schraubenförmiger, Rillen, aufweist.

3. Verfahren zur Herstellung von Holzstäben für Verleimdübel, nach Anspruch 1 und Anspruch Nr. 2, **dadurch gekennzeichnet, dass** zur Herstellung eines zylindrischen Holzstabs (**9**) der Holzstab (**2**) mit quadratischem Querschnitt, von der Vorschubstange (**5**) in einen Radialfräser (**16**), gedrückt wird, wobei nach dem Fräsen aus dem Holzstab (**2**), mit quadratischem Querschnitt, ein zylindrischer Holzstab (**9**) entsteht.

4. Verfahren zur Herstellung von Holzstäben für Verleimdübel, gemäß Anspruch 1, Anspruch Nr. 2 und Anspruch Nr. 3, **dadurch gekennzeichnet, dass** der zylindrische Holzstab (**9**) durch eine erste plastische Verformung in einen Holzstab (**10**) mit schraubenförmigen nach links geneigten Rillen verwandelt wird, dieser weiterhin in den Führungskörper (**15**) der Einheit (**C**) eintritt wo eine zweite zusätzliche plastische Walzverformung der Oberfläche des Holzstabs (**10**), unter der Form schraubenförmiger nach rechts geneigten Rillen erfolgt, dass auf der Oberfläche des Holzstabes zu einem Netzwerk, gekreuzter, schraubenförmiger Rillen führt.

5. Verfahren zur Herstellung von Holzstäben für Verleimdübel, gemäß Anspruch Nr. 1 und Anspruch Nr. 3, Anspruch Nr. 4, **dadurch gekennzeichnet, dass** die Zahnräder (**17**),(**18**),(**19**),(**32**),(**33**) und (**34**), zur plastischen Walzverformung von Holzstäben und zu deren Längsvorschub verwendet werden, aus gehärtetem Stahl sind, eine zylindrische Form mit parallelen Zähnen und einem kleinen Modul, einen Durchmesser von 32 mm, eine Anzahl von 60 Zähnen, eine Breite von 12 mm, aufweisen und schraubenförmige Rillen generieren deren Kanaltiefe zwischen 0,5 bis 0,7 mm liegt, je drei der genannten Zahnräder sind radial bei einem Winkel von 120° montiert, wobei die Zanräder (**17**),(**18**) und (**19**) zwischen ihrer Drehachse und der Symmetrieachse des zylindrischen Holzstabs (**9**) eine Neigung von 15° nach links aufweisen , und die Zahnräder (**23**),(**24**) und (**25**), zwischen ihrer Drehachse und der Symmetrieachse des Holzstabs (**31**) eine Neigung von 15° nach rechts aufweisen.

## Claims

1. A method for producing wooden rods for gluing dowels, in which six gears are used, **characterized in that,** in order to produce high-quality gluing dowels, for the realization of which one cutting and two plastic rolling deformations are used, in which cylindrical wooden bars (**9**) are produced from wooden bars (**2**) with a square cross-section with continuous feed, from which cylindrical bars (**10**) are subsequently produced in a first plastic rolling deformation, which have helical grooves on the surface with a small pitch, with the grooves inclined to the left, and in a subsequent second plastic rolling deformation of the wooden bars (**10**), helical grooves with a small pitch, with the grooves inclined to the right, the result is cylindrical wooden bars (**31**) on the surface of which there is a network of crossed helical grooves, the implementation of the method is carried out, according to the invention, with three units mounted in series, (**A**), (**B**) and (**C**).

2. Method for producing wooden rods for gluing dowels, according to claim 1, **characterized in that,** it comprises a workflow in the following order: a) automatic feeding, from the unit (**A**), of a wooden rod(2**)** with a square cross-section to a radial milling cutter (**16**) belonging to the unit (**B**); b) milling the wooden bar (**2**) with a square cross-section into a cylindrical wooden bar (**9**); c) roll-forming the surface of the cylindrical wooden bar (**9**), simultaneously ensuring its automatic advance, in order to obtain wooden rodss (**10**) having on the surface helical grooves with a small pitch, the inclination of which is to the left; d) plastic rolling deformation, in unit (**C**), of the wooden rod (**10**) with helical grooves inclined to the left, with three other gears, in order to obtain a wooden rod having on the surface helical grooves inclined to the right, the latter being overlapped with the grooves inclined to the left, the final result being a cylindrical wooden rod (**31**), for glue dowel production, having on its surface a network of crossed helical grooves.

3. Method for producing wooden rods for gluing dowels, according to claim 1 and claim 2, **characterized in that,** to produce a cylindrical wooden rod (**9**), the wooden rod (**2**) with a square cross-section is pressed by the feed rod (**5**) into a radial milling cutter (**16**), whereby after milling, a cylindrical wooden rod (**9**) is formed from the wooden rod (**2**) with a square cross-section.

4. Method for manufacturing wooden rods for gluing dowels, according to claim 1, claim 2 and claim 3, **characterized in that,** the cylindrical wooden rod (**9**) is transformed by a first plastic deformation into a wooden rod (**10**) with helical grooves inclined to the left, which further enters the guide body (**15**) of the unit (**C**) where a second additional plastic rolling deformation of the surface of the wooden rod (**10**) takes place, in the form of helical grooves inclined to the right, which leads to a network of crossed helical grooves on the surface of the wooden rod.

5. Method for producing wooden bars for gluing dowels, according to claim 1 claim 3, and claim 4, **characterized in that,** the gears (**17**), (**18**), (**19**), (**32**), (**33**) and (**34**) used for the plastic rolling deformation of wooden bars and for their longitudinal feed are made of hardened steel, have a cylindrical shape with parallel teeth and a small module, a diameter of 32 mm, a number of 60 teeth, a width of 12 mm, and generate helical grooves whose channel depth is between 0.5 and 0.7 mm, three of said gears are mounted radially at an angle of 120°, the gears (**17**), (**18**) and (**19**) having an inclination of 15° to the left between their axis of rotation and the axis of symmetry of the cylindrical wooden bar (**9**), and the gears (**23**), (**24**) and (**25**), have an inclination of 15° to the right between their axis of rotation and the axis of symmetry of the wooden rod (**31**).

## Revendications

1. Procédé de fabrication de tiges en bois pour pour des chevilles pour coller, dans lequel six engrenages, un vérin pneumatique, une électrovanne, un fin de course à rouleaux et deux pour produire des chevilles à coller de haute qualité, à la surface desquelles des rainures hélicoïdales, avec un petit pas, se croisant, pour la réalisation duquel un procédé de découpe de métal est utilisé et deux déformations de laminage plastique sont utilisées, dans lequel des barres de bois cylindriques (**9**) sont produites à partir de barres de bois (**2**) à section carrée sous alimentation continue, à partir desquelles sont ensuite créées, lors d'une première déformation plastique par laminage, des barres cylindriques (**10**) qui présentent sur la surface des rainures hélicoïdales, avec un petit pas, les rainures étant inclinées vers la gauche présentent, et lors d'une seconde déformation plastique par roulement ultérieure des barres de bois (**10**), des rainures hélicoïdales, avec un petit pas, avec les rainures inclinées vers la droite, il en résulte des barres de bois cylindriques (**31**) sur la surface desquelles il y a un réseau de rainures hélicoïdales croisées, le procédé est mis en œuvre, selon l'invention, avec trois unités montées en série, (**A**), (**B**) et (**C**).

2. Procédé de fabrication de tiges en bois pour des chevilles pour coller, selon la revendication 1, **caractérisé en ce qu'**il présente un flux de travail dans l'ordre suivant : a) alimentation automatique, à partir de l'unité (**A**), d'un bâton de bois (**2**), de section carrée, à une fraise radiale (**16**), appartenant à l'unité (**B**) ; b) fraiser le bâton en bois (**2**) ayant une section carrée pour en faire un bâton en bois cylindrique (**9**); c) déformation par roulement de la surface de la barre cylindrique en bois (**9**), simultanément à l'assurance de son avance automatique, pour obtenir des barres en bois (**10**) présentant en surface des rainures hélicoïdales, à petit pas, dont l'inclinaison est vers la gauche; d) déformation plastique par roulage, dans l'unité (**C**), de la barre de bois (**10**), à rainures hélicoïdales, inclinée vers la gauche, avec trois autres engrenages, pour obtenir une barre de bois présentant en surface des rainures hélicoïdales dont l'inclinaison , à droite, ces dernières, qui présentent des rainures inclinées vers la gauche, se chevauchent, le résultat final est un bâton en bois cylindrique (**31**), pour la production de cheville pour coller, qui présente sur sa surface un réseau de rainures hélicoïdales croisées.

3. Procédé de fabrication de tiges de bois pour des chevilles pour coller, selon la revendication 1 et la revendication 2, **caractérisé en ce que** pour produire une tige de bois cylindrique (**9**), la tige de bois (**2**) à section carrée, à partir du amener la tige de bois (**5**) dans une fraise radiale (**16**) qui, après fraisage, crée à partir du bâton de bois (**2**) un bâton de bois cylindrique (**9**) avec une section carrée.

4. Procédé de fabrication de tiges de bois pour des chevilles pour coller, selon la revendication 1, la revendication 2 et la revendication 3, **caractérisé en ce que** le bâton de bois cylindrique (**9**) est transformé par une première déformation plastique en un bâton de bois (**10**) avec un angle hélicoïdal incliné vers la gauche. Des rainures sont transformées, celles-ci pénètrent en outre dans le corps de guidage (**15**) de l'unité (**C**) où se produit une deuxième déformation plastique supplémentaire par roulement de la surface de la tige en bois (**10**), sous forme des rainures hélicoïdales inclinées vers la droite, n'ont lieu qu'en surface.

5. Procédé de fabrication de tiges de bois pour des chevilles pour coller, selon la revendication, la revendication 3, et la revendication 4, **caractérisé en ce que** les engrenages (**17**), (**18**), (**19**), (**32**), (**33**) et (**34**), utilisés pour la déformation plastique par roulage des barres de bois et pour leur alimentation longitudinale, sont en acier trempé, de forme cylindrique avec des dents parallèles et un petit module, d'un diamètre de 32 mm, d'un nombre de 60 dents, d'une largeur de 12 mm, présentent et génèrent des rainures hélicoïdales dont la profondeur de canal est comprise entre 0,5 et 0,7 mm, trois des engrenages mentionnés sont montés radialement selon un angle de 120°, les engrenages (**17**), (**18**) et (**19**) entre leur axe de rotation et l'axe de symétrie de la tige cylindrique en bois (9) ont une inclinaison de 15° vers la gauche, et les engrenages (**23**), (**24**) et (25), entre leur axe de rotation et l'axe de symétrie de la tige de bois (**31**), ont une inclinaison de 15° à droite.
